# FASCICULE DE BREVET EUROPEEN

(11) **EP 1 786 944 B1**
(45) Date de publication et mention de la délivrance du brevet: **12.03.2008**
(21) Numéro de dépôt: 05796230.0
(22) Date de dépôt: 02.08.2005
(51) Int. Cl.: C23C 8/20, C23C 8/22, F27B 9/02, C21D 1/74

(54) **MACHINE DE TRAITEMENT THERMOCHIMIQUE BASSE PRESSION**
VORRICHTUNG ZUR THERMOMECHANISCHEN BEHANDLUNG BEI NIEDRIGEM DRUCK
LOW PRESSURE THERMOCHEMICAL TREATMENT MACHINE

(30) Priorité: 06.08.2004 FR 0408723
(43) Date de publication de la demande: 23.05.2007
(73) Titulaire: Pelissier, Francis, F-38340 Pommiers la Placette (FR); ETUDES ET CONSTRUCTIONS MECANIQUES, 38100 Grenoble (FR)
(72) Inventeur: PELISSIER, Francis, F-38340 Pommiers la Placette (FR); BERLIER, Jean, F-38590 Saint Etienne de Saint Geoire (FR); MASSOT, Jean, F-38180 Seyssins (FR); TISSOT, Gérard, F-38640 Claix (FR)
(74) Mandataire: Jouvray, Marie-Andrée
(86) Numéro de dépôt international: PCT/FR2005/002018
(87) Numéro de publication internationale: WO 2006/024780

(56) Documents cités:
- EP-A- 0 811 697
- EP-A- 1 229 137
- EP-A- 1 319 724
- WO-A-93/14229

## Description

### Domaine technique de l'invention

L'invention concerne une machine de traitement thermochimique de pièces métalliques comportant au moins une cellule de mise à température, une cellule d'enrichissement en carbone des surfaces des pièces à traiter, une cellule de diffusion du carbone, de la surface vers le coeur des pièces, et au moins une cellule de trempe disposées successivement les unes à la suite des autres et de longueur adaptée à la durée du traitement réalisé dans chaque cellule, la machine comportant également des moyens mécaniques de transfert et d'avancement des pièces d'une cellule à la suivante et des moyens d'isolation permettant d'isoler les cellules entre elles pendant les différentes phases de traitement successives.

### État de la technique

Il existe de nombreux systèmes de traitement thermochimique de cémentation et de carbonitruration de pièces métalliques, notamment des systèmes en forme de caisse avec un cément solide, des systèmes sous atmosphère non contrôlée, des systèmes sous atmosphère contrôlée avec un potentiel de carbone constant ou encore des systèmes à basse pression, de l'ordre de 5mbar à 20mbar, parfois même jusqu'à 100mbar.

La cémentation et la carbonitruration nécessitent, généralement, une pression partielle de gaz cémentant, constitué par un hydrocarbure, par exemple du méthane (CH₄), de l'acétylène (C₂H₂) ou du propane (C₃H₈), et éventuellement un gaz nitrurant, par exemple de l'ammoniac (NH₃). Les opérations de cémentation, à savoir un traitement de mise à température de cémentation, un traitement d'enrichissement de surface et un traitement de diffusion du carbone, sont exécutées, de préférence, sous pression partielle d'azote. Pour éviter toute oxydation pendant le traitement de cémentation et pendant le transport jusqu'à la cellule de trempe, les pièces ne sont exposées à l'air à aucun moment.

L'opération de trempe, qui fait suite au traitement de cémentation, consiste à refroidir rapidement les pièces. Elle est réalisée soit dans un bain d'huiles ou de sels fondus, soit sous gaz à pression élevée et brassé, tel que l'azote, l'hélium ou divers mélanges de gaz neutres, tel que le gaz carbonique ou l'hydrogène.

Ces différentes opérations, à savoir les différentes phases du traitement de cémentation sont généralement effectuées dans une même enceinte, la trempe étant effectuée dans une cellule séparée.

Le brevet EP-A-0922778, notamment, décrit une installation de traitement thermique comportant une pluralité de cellules destinées au traitement thermique d'un ensemble de pièces métalliques. Les cellules sont toutes reliées à une enceinte centrale en équipression avec les cellules de traitement. Les pièces sont transférées d'une cellule à une autre par l'intermédiaire de rails de transport et de manutention. Après cémentation dans la cellule correspondante, les pièces cémentées sont transférées dans la cellule de trempe en passant par l'enceinte centrale, il n'y a donc pas de contact avec l'air ambiant.

D'autres installations sont constituées de cellules indépendantes, reliées entre elles par une cellule mobile, qui a pour fonction soit les opérations de chargement et de transfert jusqu'à la cellule de trempe, soit les opérations de chargement, de transfert et simultanément de trempe sous gaz pressurisé.

D'autres installations sont constituées d'une cellule unique du type « plateaux poussés », cloisonnée et comportant un sas d'entrée et une cellule de trempe sous gaz.

Dans tous les cas de cémentation basse pression de 5 à 20mbar, les phases du traitement de cémentation, à savoir au moins une phase de mise à température de cémentation, une phase d'enrichissement en carbone de la surface des pièces et une phase de diffusion du carbone, de la surface vers le coeur des pièces, sont effectuées successivement dans une même cellule ou dans une même cellule cloisonnée, comportant des moyens mécaniques d'avancement et de transfert des pièces. Les moyens mécaniques sont alors situés dans une zone chaude.

Un autre type de machine est décrit dans le brevet US 3 662 996. La machine est une machine classique de cémentation gazeuse à la pression atmosphérique et comporte une cellule pour chaque phase du traitement de cémentation, à savoir une cellule de mise à température de cémentation, une cellule d'enrichissement en carbone des surfaces des pièces à traiter et une cellule de diffusion du carbone, de la surface vers le coeur des pièces. Les cellules sont disposées successivement les unes à la suite des autres et les pièces passent d'une cellule à une autre pour recevoir le traitement de cémentation, la longueur d'une cellule étant définie préalablement en fonction du temps de traitement souhaité dans les cellules.

Cependant, même si chaque phase du traitement s'effectue dans des cellules distinctes, ce type de machine ne peut fonctionner que sous certaines conditions, notamment sous hautes pressions. Par ailleurs, les moyens mécaniques de transfert et d'avancement des pièces sont situés en zone chaude, là où le traitement correspondant s'effectue, et ne sont pas isolés thermiquement. De plus, ce type de machine s'intègre difficilement dans des lignes de production déjà existantes et la longueur de chaque cellule n'est pas facilement modulable en fonction de la durée du traitement souhaitée.

Le document WO-A-9 314 299 décrit un dispositif de traitement thermique (thermochimique) de pièces métalliques comprenant différentes unités de four, disposées à la suite, constituées d'un ensemble de chambres individuelles comportant chacune une porte d'entrée et une porte de sortie, la température, le temps de séjour et l'atmosphère de chaque charge de pièces dans chaque chambre individuelle étant réglables individuellement.

### Objet de l'invention

L'invention a pour but de remédier aux inconvénients précités et a pour objet la conception d'une machine de traitement thermochimique de cémentation basse pression, ou de carbonitruration, efficace, flexible et pouvant s'adapter et s'intégrer facilement dans des lignes de production de pièces en grande série.

Selon l'invention, ce but est atteint par les revendications annexées.

Un premier moyen de transport est relié aux portes d'entrées des chambres individuelles en tant que sas de transfert d'entrée et un second moyen de transport est en relation avec les portes de sortie des chambres individuelles en tant que sas de transfert intermédiaire.

Les moyens mécaniques de transfert et d'avancement sont situés dans des sas de transfert froids et, plus particulièrement, par le fait que les cellules de mise à température, d'enrichissement en carbone et de diffusion du carbone sont de forme standard et comportent chacune une zone de traitement en basse pression située entre un module d'entrée et un module de sortie, les modules d'entrée et de sortie constituant chacun une zone froide, isolée thermiquement de la zone de traitement de la cellule correspondante, les moyens mécaniques de transfert et d'avancement étant situés dans les modules d'entrée et de sortie des cellules et le module de sortie d'une cellule étant connecté au module d'entrée de la cellule adjacente.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 représente schématiquement une vue de dessus d'un premier mode de réalisation d'une machine de traitement thermochimique selon l'invention.
La figure 2 représente schématiquement une vue de dessus d'une variante de réalisation d'une machine de traitement thermochimique selon la figure 1.
La figure 3 représente une cellule de la machine de traitement thermochimique selon les figures 1 et 2.
Les figures 4 à 6 représentent schématiquement des vues de dessus de variantes de réalisation d'une machine de traitement thermochimique selon l'invention.

### Description de modes particuliers de réalisation

En référence aux figures 1 à 6, la machine de traitement thermochimique est une machine 1 de traitement sous vide de cémentation basse pression de pièces métalliques. La machine 1 comporte une pluralité de cellules de traitement 2 à 5, disposées successivement les unes à la suite des autres. Chaque cellule correspond à une phase particulière du traitement de cémentation basse pression et présente une forme standard et une longueur L adaptable en fonction de la durée de traitement souhaitée dans la cellule. La technique de fabrication des cellules est celle des fours sous vide à parois froides, permettant une pression de fonctionnement comprise entre 10⁻¹mbar et 30mbar.

La machine 1 comporte également des moyens d'avancement et de transfert des pièces d'une cellule à la suivante et des moyens de fermeture, destinés à isoler une cellule des cellules adjacentes pendant les différentes phases du traitement de cémentation. Le transfert des pièces entre les cellules est réalisé à une pression prédéterminée, à savoir la pression de cémentation, de l'ordre de 5mbar à 20mbar. Des systèmes de pompage maintiennent les trois cellules en équipression, y compris pendant les périodes de transfert.

Sur la figure 1, la machine 1 comporte notamment une cellule 2 de mise à température de cémentation. Le traitement réalisé dans la cellule 2 a pour but de faire monter la température des pièces à la température de cémentation requise, de l'ordre de 880°C à 1050°C. Cette phase est réalisée à la pression de cémentation, de l'ordre de 5mbar à 20mbar, de préférence avec de l'azote. Dans des cas particuliers, la pression peut atteindre jusqu'à 100mbar.

En aval de la cellule 2 de mise à température de cémentation, la machine 1 comporte une cellule 3 d'enrichissement en carbone. Le traitement réalisé dans la cellule 3 consiste à enrichir la surface des pièces en carbone, ou en carbone et en azote, afin de renforcer, après trempe, la dureté des pièces. Cette phase d'enrichissement est réalisée, de préférence, par une injection d'azote ou de tout autre gaz neutre, à une température de l'ordre de 880°C à 1050°C, complétée, à intervalles réguliers, par une injection d'un gaz cémentant. La pression dans la cellule 3 est, par exemple, de l'ordre de 5mbar à 20mbar suivant le gaz cémentant utilisé.

Après la cellule 3 d'enrichissement en carbone, les pièces sont transférées dans une cellule 4 de diffusion finale du carbone. Le traitement réalisé dans la cellule 4 consiste à diffuser le carbone dans l'épaisseur des pièces, de la surface vers le coeur des pièces, selon la profondeur désirée de la surface cémentée et le pourcentage de carbone souhaité à la surface des pièces. Cette phase du traitement est réalisée à la même pression que celle des cellules de mise à température de cémentation 2 et d'enrichissement en carbone 3. La température est ajustée, de préférence entre 880°C et 1050°C, pour permettre une bonne vitesse de pénétration du carbone dans les pièces et pour obtenir la température optimale des pièces avant de réaliser l'opération de trempe.

La température de traitement requise à l'intérieur de la cellule 4 de diffusion du carbone est, de préférence, différente de la température de traitement requise à l'intérieur des cellules de mise à température de cémentation 2 et d'enrichissement en carbone 3.

En aval des cellules 2 à 4, la machine 1 comporte également une cellule 5 de trempe, équipée de portes étanches à la pression. À titre d'exemple, la cellule 5 est une cellule de trempe sous gaz, de trempe à l'huile, de trempe en bain de sel ou tout autre système permettant de refroidir les pièces à la vitesse requise, pour obtenir la dureté souhaitée.

Dans une variante de réalisation non représentée, la machine 1 peut comporter, en aval de la cellule de trempe 5, une cellule de revenu. La phase de revenu est réalisée à une température, par exemple, de l'ordre de 200°C à 300°C.

En amont de la cellule 2 de mise à température de cémentation, la machine 1 comporte également un sas d'entrée 6, destiné à stocker les pièces en attente de leur introduction dans la cellule 2 (figure 1). Dans ce cas, il faut prendre garde à bien effectuer une purge par le vide dans le sas d'entrée 6, afin que la pression dans le sas 6 soit la même que celle dans la cellule 2 de mise à température de cémentation, avant l'introduction des pièces, et que l'air soit presque totalement purgé.

Dans la variante de réalisation représentée sur la figure 2, la machine 1 comporte un système 7 de pompage des gaz, connecté par des moyens appropriés à la cellule 3 d'enrichissement en carbone et destiné à évacuer les gaz présents dans les cellules 2, 3 et 4. Seule la cellule 3 d'enrichissement en carbone contient des gaz cémentants susceptibles de contaminer les cellules 2 et 4. Le système de pompage 7 engendre donc avantageusement une circulation des gaz selon les flèches F1, des cellules 2 de mise à température de cémentation et 4 de diffusion du carbone, vers la cellule 3 d'enrichissement en carbone, éventuellement contaminée.

La machine 1 peut comporter également un premier système indépendant 8 de pompage du sas d'entrée 6 et un second système indépendant 9 de pompage de la cellule de trempe 5.

De manière générale, les trois cellules 2, 3, 4, correspondant aux trois phases indispensables d'un traitement de cémentation basse pression, sont à parois froides, de manière à être froides, non polluantes et non dangereuses. Les pièces destinées à être cémentées passent obligatoirement et successivement, dans l'ordre, par toutes les cellules 2, 3, 4 du traitement de cémentation basse pression disposées les unes après les autres.

Selon l'invention, les cellules 2, 3, 4 de la machine 1 sont toutes conformées suivant un même modèle général, de forme standard, adaptée à chaque fonction (chauffage, enrichissement et diffusion), et de longueur L modulable, ce qui permet de régler précisément le temps de traitement de chaque cellule pour une cadence donnée. Le changement de cadence permet, notamment, d'atteindre des profondeurs de cémentation différentes. La longueur L d'une cellule est donc proportionnelle à la durée du traitement réalisé dans cette cellule.

De plus, les températures peuvent être adaptées pour permettre un réglage précis des caractéristiques à obtenir sur les pièces à traiter.

Sur la figure 3, illustrant uniquement la cellule 2 de mise à température de cémentation de la machine 1 des figures 1 et 2, la cellule 2 comporte un module d'entrée 10a, par lequel entrent les pièces à traiter, et un module de sortie 10b, par lequel sortent les pièces après traitement. Les modules d'entrée 10a et de sortie 10b sont de forme standard et peuvent contenir chacun une charge 11 de pièces métalliques.

La cellule 2 présente un axe longitudinal 12, orienté du module d'entrée 10a vers le module de sortie 10b. L'axe longitudinal 12 correspond au sens de défilement, selon les flèches F2, des charges 11 à l'intérieur de la cellule 2.

Entre les modules d'entrée 10a et de sortie 10b, la cellule 2 comporte deux modules intermédiaires 13 standards identiques et de même longueur. La mise en place de plusieurs modules intermédiaires 13 entre les modules d'entrée 10a et de sortie 10b permet de faire varier la longueur L1 de la cellule 2. À titre d'exemple, pour la cellule 4 de diffusion du carbone, plus le nombre de modules 13 est important, plus la profondeur de cémentation est importante, à une même cadence de défilement des charges 11 dans la cellule 4.

Les modules standards 13 de la cellule 2 constituent une zone de traitement 14 en basse pression, à l'intérieur de laquelle est effectué le traitement propre à la cellule 2. La zone de traitement 14, constituée de préférence par des modules standards 13 à parois froides, est confinée et isolée des modules d'entrée 10a et de sortie 10b, qui constituent alors des zones froides de la cellule 2. Les zones froides sont isolées thermiquement de la zone de traitement 14, par l'intermédiaire, par exemple, de portes 15 isolées thermiquement et refroidies, disposées entre les modules d'entrée 10a et de sortie 10b et la zone de traitement confinée 14.

À titre d'exemple, le refroidissement d'une porte 15 s'effectue par l'intermédiaire d'un échangeur thermique, engendrant une circulation d'eau au niveau de la porte 15.

Sur la figure 3, les modules d'entrée 10a et de sortie 10b sont de forme standard, avec une section sensiblement en forme de U, et comportent chacun une ouverture en liaison avec le module 13 adjacent et trois parois fermant l'extrémité de la cellule 2. Dans le mode particulier de réalisation représenté sur la figure 3, le module d'entrée 10a comporte un orifice d'entrée 16, situé sur une paroi du module d'entrée 10a parallèle à l'axe longitudinal 12 de la cellule 2, et le module de sortie 10b comporte un orifice de sortie 17, situé sur une paroi du module de sortie 10b parallèle à l'axe longitudinal 12 et situé du même côté de la cellule 2 par rapport à l'axe longitudinal 12. Les charges 11 des pièces entrent et sortent par le même côté de la cellule 2.

Les modules d'entrée 10a et de sortie 10b comporte chacun, par exemple, un système d'éjection 18, destiné à pousser et évacuer la charge 11 du module 10a, 10b correspondant et un système de butée 19, destiné à caler la charge 11 avant l'évacuation. Le système d'évacuation 18 et le système de butée 19 constituent des moyens mécaniques permettant l'avancement et le transfert des pièces entre les cellules et sont situés avantageusement dans les zones froides des cellules 2, 3, 4.

Le défilement des charges 11 à l'intérieur des cellules est réalisé par les charges 11 elles-mêmes, qui se poussent les unes les autres lors de l'introduction d'une nouvelle charge 11. La zone de traitement 14 ne comporte ainsi aucun moyen mécanique de transfert ou d'avancement, lesquels sont uniquement disposés dans les zones froides constituées par les modules d'entrée 10a et de sortie 10b des cellules.

Le fait de placer les moyens de transfert dans les modules d'entrée 10a et de sortie 10b, à savoir au niveau des zones froides de chaque cellule, engendre notamment une meilleure efficacité du traitement de cémentation et une meilleure conservation des caractéristiques des pièces entre les cellules.

Par ailleurs, la cellule 3 d'enrichissement en carbone comportant des phases d'injection de gaz neutres en alternance avec des phases d'injection de gaz cémentants, le transfert des pièces entre les cellules est avantageusement réalisé simultanément avec les phases d'injection de gaz neutres. Il est donc nécessaire de prévoir un créneau d'injection de gaz neutres suffisamment long et d'actionner en conséquence les différents moyens de transfert et d'avancement, afin de pouvoir transférer toutes les charges 11 le long de la machine 1. Les gaz cémentants sont ainsi confinés uniquement dans la cellule 3 d'enrichissement en carbone et ne risquent pas de contaminer les autres cellules 2 et 4.

Dans le mode particulier de réalisation, représenté sur les figures 1 et 2, la cellule 2 de mise à température de cémentation comporte deux modules standards 13, l'orifice d'entrée 16 et l'orifice de sortie 17 de la cellule 2 sont parallèles et situés du même côté de la cellule 2 par rapport à l'axe longitudinal 12.

La cellule suivante 3 d'enrichissement en carbone, qui comporte un seul module standard 13, est disposée de telle sorte que son axe longitudinal 12 est parallèle et orienté dans le même sens que l'axe longitudinal 12 de la cellule précédente. L'orifice d'entrée 16 du module d'entrée 10a est donc disposé en regard de l'orifice de sortie 17 du module de sortie 10b de la cellule précédente 2 et l'orifice de sortie 17 du module de sortie 10b de la cellule 3 est disposé du même côté de la cellule 3 que l'orifice d'entrée 16 du module d'entrée 10a, par rapport à l'axe longitudinal 12.

Ainsi, la cellule 4 de diffusion du carbone, qui comporte aussi deux modules standards 13, est disposée parallèlement aux deux autres, avec son axe longitudinal 12 orienté dans le même sens, et aligné avec la cellule 2 de mise à température de cémentation. Les orifices d'entrée 16 et de sortie 17, respectivement des modules d'entrée 10a et de sortie 10b, sont donc disposés du même côté de la cellule 4 par rapport à l'axe longitudinal 12. La cellule de trempe 5 est connectée à l'orifice de sortie 17 de la cellule 4 et le sas d'entrée 6 est connecté à l'orifice d'entrée 16 de la cellule 2.

L'implantation de la machine 1, selon les figures 1 et 2, a donc sensiblement la forme de deux L en regard l'un de l'autre, les pièces défilant dans les cellules selon les flèches F2 (figure 1).

Par ailleurs, les modules d'entrée 10a et de sortie 10b des cellules 2, 3, 4 sont avantageusement agencés de telle sorte qu'ils forment des compartiments 20 de liaison entre deux cellules adjacentes. Les compartiments 20 de la machine 1 peuvent alors comporter des systèmes 21 d'isolation aux gaz et à la pression d'une cellule à l'autre pendant les phases de traitement. Ils peuvent aussi comporter des systèmes de clapets anti-retour pour contrôler la circulation des gaz entre cellules.

À titre d'exemple, la machine 1 comporte une porte 21 étanche à la pression, disposée entre le module d'entrée 10a de la cellule 2 de mise à température de cémentation et le sas d'entrée 6.

Dans la variante de réalisation représentée sur la figure 4, la machine 1 de traitement de cémentation basse pression comporte les trois cellules 2, 3 et 4 disposées parallèlement les unes à côté des autres. L'axe longitudinal 12 de la cellule 3 est parallèle et orienté en opposition par rapport à l'axe longitudinal 12 des cellules 2 et 4. L'orifice d'entrée 16 du module d'entrée 10a de la cellule 3 est disposé en regard du module de sortie 10b de la cellule 2, tandis que l'orifice de sortie 17 du module de sortie 10b de la cellule 3 est disposé de l'autre côté de la cellule 3, par rapport à l'axe longitudinal 12, en regard du module d'entrée 10a de la cellule 4. Cette orientation particulière en opposition des orifices d'entrée 16 et de sortie 17 des modules 10a et 10b de la cellule 3 permet notamment d'implanter la machine 1 selon une forme générale sensiblement en S, avec les cellules 2, 3, 4 en regard les unes des autres. Il en résulte un gain de place important, la longueur générale de la machine étant relativement faible.

Par ailleurs, la machine 1 peut comporter une aire 22 de stockage des charges 11 en début du cycle de traitement, en attente d'introduction dans le sas d'entrée 6, et une aire 23 de stockage des charges 11 en fin de cycle de traitement, en aval de la cellule de trempe 5 et en attente d'évacuation, par exemple sur un autre site.

Dans la variante de réalisation de la machine 1 représentée sur la figure 5, les axes longitudinaux 12 des cellules 2 et 3 sont orientés dans le même sens et l'axe longitudinal 12 de la cellule 4 est orienté en opposition par rapport aux deux autres. Les cellules 3 et 4 sont alors décalées par rapport à la cellule 2. La machine 1 présente donc une longueur générale plus grande. Cette implantation particulière, sensiblement en forme de U, permet notamment d'intégrer dans la machine 1 les systèmes de pompage 7, 8 et 9 associés, respectivement, aux cellules 3, 6 et 5.

Par ailleurs, la machine 1 peut comporter des systèmes 24 de supervision, de vérification et/ou de commande attenant aux cellules, afin de vérifier et/ou commander le bon déroulement du cycle de traitement de cémentation.

La variante de réalisation de la machine 1, représentée sur la figure 6, se distingue de la variante de réalisation représentée sur la figure 5 par le nombre de modules intermédiaires standards 13 des cellules 2, 3 et 4. En effet, celles-ci comportent respectivement trois, deux et trois modules standards 13, disposés entre les modules d'entrée 10a et de sortie 10b. Il en résulte une augmentation du temps de passage des pièces dans la cellule correspondante.

En partant de l'implantation de la machine 1 selon la figure 5, il suffit de démonter le module de sortie 10b de la cellule 2, d'ajouter le module standard 13 supplémentaire et de repositionner le module de sortie 10b. L'ajout des modules standards 13 supplémentaires s'effectue de la même manière pour les cellules 3 et 4. Cette implantation particulière illustre la grande flexibilité et la facilité d'évolution de la machine 1 en fonction des applications et du temps de traitement souhaité.

De manière générale, pour une même machine de cémentation basse pression 1, les longueurs L1, L2 et L3 (figure 1), respectivement des cellules 2, 3 et 4, peuvent donc être différentes selon le nombre de modules 13 standards qu'elles comportent. Une telle machine 1 peut s'adapter facilement selon le lieu de son implantation et peut prendre une pluralité de configurations différentes. La machine 1 présente donc une architecture complètement reconfigurable selon les applications, la taille de l'emplacement, le temps de traitement souhaité, particulièrement grâce à la forme des modules standards d'entrée 10a, de sortie 10b et des modules intermédiaires standards 13 de chaque cellule 2, 3, 4 de la machine 1. Il en résulte notamment des gains de temps, de place et de productivité.

Par ailleurs, les machines 1 représentées sur les figures 4, 5 et 6 permettent notamment de positionner les aires de stockage 22 et 23 proches l'une de l'autre. Il en résulte une manipulation plus simple et plus rapide des charges 11.

Dans une variante de réalisation non représentée, la machine 1 peut comporter, en aval de la cellule 4, deux cellules de trempe, par exemple une cellule de trempe à l'huile et une cellule de trempe sous gaz ou deux cellules de trempe sous gaz. Dans ce cas, le module de sortie 10b de la cellule 4 de diffusion du carbone est différent des modules de sortie 10b des autres cellules et comporte deux orifices de sortie 17, disposés sur chaque paroi parallèle à l'axe longitudinal 12 correspondant de la cellule 4. Les deux cellules de trempe sont alors connectées sur le même module de sortie 10b, les pièces étant introduites soit dans la première cellule de trempe, soit dans la seconde, avant d'être évacuées après traitement.

Dans une autre variante de réalisation non représentée, la machine 1 peut comporter une cellule de nettoyage des pièces, entre le sas d'entrée 6 et la cellule 2 de mise à température de cémentation, pour préparer les pièces destinées à être cémentées. À titre d'exemple, la cellule de nettoyage est une machine à laver ou à dégraisser travaillant à la pression atmosphérique ou, éventuellement, en pression partielle en phase vapeur.

Dans une autre variante de réalisation non représentée, la machine 1 peut comporter, en amont de la cellule 2 de mise à température de cémentation, une cellule de préchauffage convectif des pièces. À titre d'exemple, la cellule de préchauffage est un four de préchauffage convectif, destiné à chauffer les pièces jusqu'à une température, par exemple, de l'ordre de 300°C à 500°C, avant leur introduction dans la cellule 2 de mise à température de cémentation. Le préchauffage convectif rend le chauffage homogène et entraîne notamment une oxydation des pièces et une bonne activation de leurs surfaces. Cette phase est réalisée dans l'air à la pression atmosphérique, de préférence, avec un peu d'azote supplémentaire. La cellule de préchauffage permet ainsi une économie de temps, les pièces pouvant passer moins de temps dans la cellule 2 de mise à température de cémentation après leur préchauffage. Une fois la phase de préchauffage terminée, la cellule de préchauffage est purgée au vide avant le transfert des pièces à l'intérieur de la cellule suivante.

Dans le cas de l'utilisation d'une cellule de préchauffage convectif, il est nécessaire de prévoir une porte 21 étanche à la pression, entre le module d'entrée 10a de la cellule 2 de mise à température de cémentation et la cellule de préchauffage.

Quel que soit le mode de réalisation de la machine 1 décrit ci-dessus, la machine de traitement 1 présente donc les avantages suivants. La machine 1 est froide à l'extérieur et non polluante, grâce aux parois froides des zones de traitement 14 des cellules 2, 3, et 4. Les cellules 2, 3, 4 étant de forme standard et de longueur adaptable grâce aux modules intermédiaires 13 et aux modules d'entrée 10a et de sortie 10b standards, elles peuvent s'implanter dans n'importe quel atelier d'usinage existant et dans n'importe quelle installation de fabrication de pièces en grande série. La productivité est donc fortement améliorée. La flexibilité de l'installation permet aussi, selon les commandes ou les traitements thermiques à effectuer, d'insérer ou non des cellules optionnelles, notamment des cellules de nettoyage, de préchauffage et de revenu.

Par ailleurs, les moyens mécaniques de transfert et d'avancement des pièces entre les cellules sont uniquement situés en zone froide des cellules, dans les modules d'entrée 10a et de sortie 10b. Il en résulte une meilleure efficacité du traitement de cémentation basse pression.

L'invention n'est pas limitée aux différents modes de réalisation décrits ci-dessus. En particulier, les pièces à traiter peuvent être constituées par des ensembles de pièces disposées sur un support. Les cellules peuvent avoir toute forme appropriée. Les moyens de transfert et de fermeture peuvent être constitués par tout moyen approprié permettant d'assurer des propriétés d'étanchéité et de pression prédéterminée entre deux cellules adjacentes. Le gaz cémentant peut être du propane ou tout autre hydrocarbure susceptible de s'associer aux températures de la cellule 3 d'enrichissement pour traiter la surface des pièces.

Les moyens de transfert et d'avancement situés en zone froide des cellules peuvent être formés par un tout autre système d'évacuation et un tout autre système de butée. Le transfert entre deux cellules adjacentes étant réalisé à pression prédéterminée, la machine 1 peut comporter des moyens supplémentaires (non représentés) pour ajuster et contrôler la pression en cours de traitement, si nécessaire, pendant les phases de transfert, à l'intérieur des compartiments 20.

Après la cellule éventuelle de revenu, la machine peut comporter des moyens de transfert supplémentaires (non représentés), destinés à transférer les pièces vers une autre machine, par exemple, de traitement de finition (grenaillage, rectification).

Les cellules 2 à 4 peuvent comporter des équipements de chauffage, un circuit d'injection de gaz et des prises de pompage pour des pompes à vide (non représentés).

Dans une autre variante de réalisation non représentée, un traitement de carbonitruration peut éventuellement être appliqué dans les cellules 3 et 4. La machine de traitement thermochimique 1 est alors une machine de traitement sous vide de carbonitruration, avec une cellule de diffusion 4 à l'intérieur de laquelle est injecté un gaz nitrurant. À titre d'exemple, l'enrichissement en azote peut alors s'effectuer en introduisant un gaz tel que l'ammoniac (NH₃) dans les cellules 3 d'enrichissement de surface et 4 de diffusion, à un rythme à déterminer en fonction du résultat souhaité.

Le fonctionnement de la machine reste le même que précédemment, avec les pièces à traiter passant successivement dans chaque cellule de traitement. Les cellules ont également la même configuration, avec un module d'entrée, un module de sortie et des modules intermédiaires standards disposés entre les modules, de manière à former une machine complètement reconfigurable, en fonction de l'atelier, des applications et du temps de traitement souhaité dans les cellules.

## Revendications

1. Machine de traitement thermochimique (1) de pièces métalliques comportant au moins une cellule (2) de mise à température, une cellule (3) d'enrichissement en carbone des surfaces des pièces à traiter, une cellule (4) de diffusion du carbone, de la surface vers le coeur des pièces, et au moins une cellule de trempe (5) disposées successivement les unes à la suite des autres et de longueur (L) adaptée à la durée du traitement réalisé dans chaque cellule, la machine comportant également des moyens mécaniques de transfert et d'avancement des pièces d'une cellule à la suivante et des moyens d'isolation permettant d'isoler les cellules entre elles pendant les différentes phases de traitement successives,
machine **caractérisée en ce que** les cellules de mise à température (2), d'enrichissement en carbone (3) et de diffusion du carbone (4) sont de forme standard et comportent chacune successivement, le long d'un axe longitudinal, un module d'entrée (10a), une zone de traitement (14) en basse pression et un module de sortie (10b), le module de sortie (10b) d'une cellule étant connecté au module d'entrée (10a) de la cellule adjacente et les modules d'entrée (10a) et de sortie (10b) constituant chacun une zone froide, isolée thermiquement de la zone de traitement (14) de la cellule (2, 3, 4) correspondante, les moyens mécaniques de transfert et d'avancement (18, 19) étant situés dans les modules d'entrée (10a) et de sortie (10b) des cellules (2, 3, 4).

2. Machine selon la revendication 1, **caractérisée en ce qu'**au moins les modules d'entrée (10a) et de sortie (10b) des cellules de mise à température (2) et d'enrichissement en carbone (3) et le module d'entrée (10a) de la cellule de diffusion du carbone (4) sont de forme standard.

3. Machine selon l'une des revendications 1 et 2, **caractérisée en ce que**, un axe longitudinal (12) de chaque cellule (2, 3, 4) étant orienté du module d'entrée (10a) vers le module de sortie (10b) correspondant, chaque module d'entrée (10a) et de sortie (10b) comporte au moins un orifice, respectivement d'entrée (16) et de sortie (17), situé sur une paroi dudit module (10a, 10b) parallèle audit axe (12) et les moyens de transfert (18) de chaque module de sortie (10b) vers le module d'entrée (10a) correspondant agissent perpendiculairement par rapport au dit axe longitudinal (12).

4. Machine selon la revendication 3, **caractérisée en ce que** les axes longitudinaux (12) d'au moins deux cellules (2, 3, 4) successives sont parallèles, de même sens et/ou de sens opposé.

5. Machine selon l'une quelconque des revendications 1 à 4, **caractérisée en ce que** la zone de traitement (14) de chaque cellule (2, 3, 4) est constituée par un nombre correspondant de modules standards (13) de même longueur et disposés en série, de sorte que la longueur (L) de la cellule (2, 3, 4) est adaptée à la durée du cycle de traitement à réaliser dans ladite cellule (2, 3, 4).

6. Machine selon l'une quelconque des revendications 1 à 5, **caractérisée en ce qu'**elle comporte des moyens de pompage (7) des gaz, connectés à la cellule (3) d'enrichissement en carbone et organisés de manière à créer une circulation (F1) des gaz, des cellules de mise à température (2) et de diffusion du carbone (4) vers la cellule d'enrichissement en carbone (3).

7. Machine selon l'une quelconque des revendications 1 à 6, **caractérisée en ce que**, la cellule (3) d'enrichissement en carbone comportant des moyens d'injection de gaz cémentants en alternance avec des gaz neutres, lesdits moyens de transfert et d'avancement (18, 19) des pièces sont actionnés pour réaliser le transfert des pièces pendant l'injection de gaz neutres.

8. Machine selon l'une quelconque des revendications 1 à 7, **caractérisée en ce que** lesdits moyens d'isolation (15) de chaque cellule de traitement (2, 3, 4) sont disposés en zone froide, dans les modules d'entrée (10a) et de sortie (10b) correspondants, et isolent thermiquement la zone de traitement (14) desdits modules d'entrée (10a) et de sortie (10b).

9. Machine selon la revendication 8, **caractérisée en ce que** lesdits moyens d'isolation sont des portes (15) isolées thermiquement et refroidies.

10. Machine selon l'une quelconque des revendications 1 à 9, **caractérisée en ce que** la zone de traitement (14) des cellules de mise à température (2), d'enrichissement en carbone (3) et de diffusion du carbone (4) est constituée de modules standards (13) à parois froides.

11. Machine selon l'une quelconque des revendications 1 à 10, **caractérisée en ce que** la température dans la zone de traitement (14) de la cellule (4) de diffusion du carbone est différente de la température dans la zone de traitement (14) des cellules de mise à température (2) et d'enrichissement en carbone (3).

12. Machine selon l'une quelconque des revendications 1 à 11, **caractérisée en ce que**, le module d'entrée (10a) de la cellule (2) de mise à température étant connecté en amont à une cellule de traitement supplémentaire, ledit module d'entrée (10a) comporte une porte (21) étanche à la pression.

13. Machine selon la revendication 12, **caractérisée en ce que** ladite cellule de traitement supplémentaire, disposée en amont de la cellule (2) de mise à température, est une cellule de préchauffage convectif.

14. Machine selon l'une quelconque des revendications 1 à 13, **caractérisée en ce qu'**elle comporte une cellule de revenu, en aval de la cellule de trempe (5).

15. Machine selon l'une quelconque des revendications 1 à 14, **caractérisée en ce qu'**elle comporte, en amont de la cellule (2) de mise à température, des moyens de nettoyage des pièces.

## Claims

1. Machine for thermochemical treatment (1) of metal parts comprising at least one heating cell (2), one carbon enriching cell (3) for enriching the surfaces of the parts to be treated, one carbon diffusion cell (4) diffusing from the surface to the core of the parts, and at least one hardening cell (5), arranged in succession one after the other and having a length (L) adapted to the duration of the treatment performed in each cell, the machine also comprising mechanical means for transferring and moving the parts from one cell to the next, and insulating means to insulate the cells from one another during the different successive treatment phases,
machine **characterized in that** the heating cell (2), the carbon enriching cell (3) and the carbon diffusion cell (4) are of standard shape, and each successively comprise an input module (10a), a low pressure treatment zone (14) and an output module (10b), along a longitudinal axis, the output module (10b) of a cell being connected to the input module (10a) of the adjacent cell and the input module (10a) and output module (10b) each forming a cold zone thermally insulated from the treatment zone (14) of the corresponding cell (2, 3, 4), the mechanical means for transferring and moving (18, 19) being situated in the input module (10a) and output module (10b) of the cells (2, 3, 4).

2. Machine according to claim 1, **characterized in that** at least the input module (10a) and output module (10b) of the heating cell (2) and of the carbon enriching cell (3) and the input module (10a) of the carbon diffusion cell (4) are of standard shape.

3. Machine according to one of the claims 1 and 2, **characterized in that**, a longitudinal axis (12) of each cell (2, 3, 4) being oriented from the input module (10a) to the corresponding output module (10b), each input module (10a) and output module (10b) comprises at least one orifice, respectively an input orifice (16) and an output orifice (17), situated on a wall of said module (10a, 10b) parallel to said axis (12), and the means for transferring the parts (18) from each output module (10b) to the corresponding input module (10a) act perpendicularly with respect to said longitudinal axis (12).

4. Machine according to claim 3, **characterized in that** the longitudinal axes (12) of at least two successive cells (2, 3, 4) are parallel, in the same direction and/or in opposite directions.

5. Machine according to any one of the claims 1 to 4, **characterized in that** the treatment zone (14) of each cell (2, 3, 4) is made up of a corresponding number of standard modules (13) of the same length arranged in series, so that the length (L) of the cell (2, 3, 4) is adapted to the duration of the treatment cycle to be performed in said cell (2, 3, 4).

6. Machine according to any one of the claims 1 to 5, **characterized in that** it comprises gas pumping means (7) connected to the carbon enriching cell (3) and organized such as to create a gas flow (F1) from the heating cell (2) and the carbon diffusion cell (4) to the carbon enriching cell (3).

7. Machine according to any one of the claims 1 to 6, **characterized in that**, the carbon enriching cell (3) comprising means for injecting cementing gases in alternation with neutral gases, said means for transferring and moving (18, 19) the parts are actuated to perform transfer of the parts during injection of neutral gases.

8. Machine according to any one of the claims 1 to 7, **characterized in that** said insulating means (15) of each treatment cell (2, 3, 4) are arranged in a cold zone, in the corresponding input module (10a) and output module (10b), and that they thermally insulate the treatment zone (14) from said input module (10a) and output module (10b).

9. Machine according to claim 8, **characterized in that** said insulating means are thermally insulated and cooled doors (15).

10. Machine according to any one of the claims 1 to 9, **characterized in that** the treatment zone (14) of the heating cell (2), of the carbon enriching cell (3) and of the carbon diffusion cell (4) is made up of standard modules (13) with cold walls.

11. Machine according to any one of the claims 1 to 10, **characterized in that** the temperature in the treatment zone (14) of the carbon diffusion cell (4) is different from the temperature in the treatment zone (14) of the heating cell (2) and of the carbon enriching cell (3).

12. Machine according to any one of the claims 1 to 11, **characterized in that**, the input module (10a) of the heating cell (2) being connected upline to an additional treatment cell, said input module (10a) comprises a pressure-tight door (21).

13. Machine according to claim 12, **characterized in that** said additional treatment cell, arranged upline from the heating cell (2), is a convective preheating cell.

14. Machine according to any one of the claims 1 to 13, **characterized in that** it comprises a tempering cell, downline from the hardening cell (5).

15. Machine according to any one of the claims 1 to 14, **characterized in that** it comprises means for cleaning the parts, upline from the heating cell (2).

## Patentansprüche

1. Maschine zur thermochemischen Behandlung (1) von Metallteilen, die mindestens eine Aufheizzelle (2), eine Zelle (3) zur Kohlenstoffanreicherung der Oberflächen der zu behandelnden Teile, eine Zelle (4) zur Verteilung des Kohlenstoffs von der Oberfläche zum Kern der Teile hin und mindestens eine Härtungszelle (5) umfasst, die jeweils aufeinander folgend angeordnet sind und eine Länge (L) aufweisen, die an die Dauer der in der jeweiligen Zelle vorgenommenen Behandlung angepasst ist, wobei die Maschine ferner mechanische Förder- und Vorschubmittel für die Teile von einer Zelle zur nächsten sowie Isolierungsmittel umfasst, die eine Isolierung der Zellen voneinander während der einzelnen, aufeinanderfolgenden Behandlungsphasen ermöglichen,
Maschine, die **dadurch gekennzeichnet ist, dass** die Zellen zum Aufheizen (2), zur Kohlenstoffanreicherung (3) und Kohlenstoffverteilung (4) Standardformen haben und jeweils aufeinander folgend entlang einer Längsachse ein Eingangsmodul (10a), eine Niedrigdruck-Behandlungszone (14) und ein Ausgangsmodul (10b) aufweisen, wobei das Ausgangsmodul (10b) einer Zelle mit dem Eingangsmodul (10a) der angrenzenden Zelle verbunden ist und das Eingangs-(10a) und Ausgangsmodul (10b) jeweils eine Kältezone bilden, die thermisch von der Behandlungszone (14) der entsprechenden Zelle (2, 3, 4) isoliert ist, wobei die mechanischen Förder- und Vorschubmittel (18, 19) im Eingangsmodul (10a) und im Ausgangsmodul (10b) der Zellen (2, 3, 4) angeordnet sind.

2. Maschine nach Anspruch 1, **dadurch gekennzeichnet, dass** zumindest das Eingangsmodul (10a) und das Ausgangsmodul (10b) der Aufheizzelle (2) und der Kohlenstoffanreicherungszelle (3) und das Eingangsmodul (10a) der Kohlenstoffverteilungszelle (4) Standardform haben.

3. Maschine nach einem der Ansprüche 1 und 2, **dadurch gekennzeichnet, dass**, nachdem eine Längsachse (12) jeder Zelle (2, 3, 4) vom Eingangsmodul (10a) zum jeweiligen Ausgangsmodul (10b) hin weist, jedes Eingangsmodul (10a) und jedes Ausgangsmodul (10b) mindestens eine Öffnung aufweisen, und zwar jeweils eine Eintrittsöffnung (16) und eine Austrittsöffnung (17), die an einer Wand des genannten Moduls (10a, 10b) gelegen ist, die parallel zur genannten Achse (12) angordnet ist, und die Fördermittel (18) jedes Ausgangsmoduls (10b) zum jeweiligen Eingangsmodul (10a) hin lotrecht bezogen auf die genannte Längsachse (12) wirken.

4. Maschine nach Anspruch 3, **dadurch gekennzeichnet, dass** die Längsachsen (12) mindestens zweier aufeinander folgender Zellen (2, 3, 4) parallel, in gleicher und/oder entgegengesetzter Richtung verlaufen.

5. Maschine nach einem der Ansprüche 1 bis 4, **dadurch gekennzeichnet, dass** die Behandlungszone (14) jeder Zelle (2, 3, 4) von einer entsprechenden Anzahl von Standardmodulen (13) gebildet wird, die die gleiche Länge haben und hintereinander angeordnet sind, sodass die Länge (L) der Zelle (2, 3, 4) der Dauer des in der genannten Zelle (2, 3, 4) vorgenommenen Behandlungszyklus angepasst ist.

6. Maschine nach einem der Ansprüche 1 bis 5, **dadurch gekennzeichnet, dass** sie Mittel zum Pumpen (7) der Gase umfasst, die an die Kohlenstoffanreicherungszelle (3) angeschlossen und so angeordnet sind, dass sie eine Zirkulation (F1) der Gase von der Aufheizzelle (2) und der Kohlenstoffverteilungszelle (4) zur Kohlenstoffanreicherungszelle (3) hin erzeugen.

7. Maschine nach einem der Ansprüche 1 bis 6, **dadurch gekennzeichnet, dass**, nachdem die Kohlenstoffanreicherungszelle (3) Mittel zum abwechselnden Beaufschlagen zementierender und neutraler Gase umfasst, die Förder- und Vorschubmittel (18, 19) der Teile in Gang gesetzt werden, um den Transport der Teile während der Beaufschlagung mit neutralen Gasen vorzunehmen.

8. Maschine nach einem der Ansprüche 1 bis 7, **dadurch gekennzeichnet, dass** die Isolierungsmittel (15) jeder Behandlungszelle (2, 3, 4) in der kalten Zone angeordnet sind, und zwar im entsprechenden Eingangs- (10a) und Ausgangsmodul (10b), und die Behandlungszone (14) vom Eingangsmodul (10a) und Ausgangsmodul (10b) thermisch isolieren.

9. Maschine nach Anspruch 8, **dadurch gekennzeichnet, dass** die Isolierungsmittel Türen (15) sind, die thermisch isoliert und gekühlt sind.

10. Maschine nach einem der Ansprüche 1 bis 9, **dadurch gekennzeichnet, dass** die Behandlungszone (14) der Zellen zum Aufheizen (2), zur Kohlenstoffanreicherung (3) und zur Kohlenstoffverteilung (4) aus Standardmodulen (13) mit kalten Wänden besteht.

11. Maschine nach einem der Ansprüche 1 bis 10, **dadurch gekennzeichnet, dass** die Temperatur in der Behandlungszone (14) der Zelle zur Kohlenstoffverteilung (4) sich von der Temperatur in der Behandlungszone (14) der Zellen zum Aufheizen (2) und zur Kohlenstoffanreicherung (3) unterscheidet.

12. Maschine nach einem der Ansprüche 1 bis 11, **dadurch gekennzeichnet, dass**, nachdem das Eingangsmodul (10a) der Aufheizzelle (2) vorgeschaltet mit einer zusätzlichen Behandlungszelle verbunden ist, das Eingangsmodul (10a) eine druckdichte Tür (21) umfasst.

13. Maschine nach Anspruch 12, **dadurch gekennzeichnet, dass** die zusätzliche Behandlungszelle, die der Aufheizzelle (2) vorgeschaltet ist, eine Konvektions-Vorheizzelle ist.

14. Maschine nach einem der Ansprüche 1 bis 3, **dadurch gekennzeichnet, dass** sie, der Härtungszelle (5) nachgeschaltet, eine Anlass-Zelle umfasst.

15. Maschine nach einem der Ansprüche 1 bis 14, **dadurch gekennzeichnet, dass** sie, der Aufheizzelle (2) vorgeschaltet, Mittel zum Reinigen der Teile umfasst.
